# EUROPÄISCHE PATENTSCHRIFT

(11) **EP 1 053 543 B1**
(45) Veröffentlichungstag und Bekanntmachung des Hinweises auf die Patenterteilung: **02.02.2005**
(21) Anmeldenummer: 99967927.7
(22) Anmeldetag: 06.12.1999
(51) Int. Cl.: G10K 11/168, G10K 11/172, B32B 5/18, B32B 3/30, B32B 27/34

(54) **MEHRLAGIGES ISOLATIONSELEMENT**
MULTILAYER INSULATION ELEMENT
ELEMENT D'ISOLATION MULTICOUCHE

(30) Priorität: 07.12.1998 DE 19856377
(43) Veröffentlichungstag der Anmeldung: 22.11.2000
(73) Patentinhaber: Illbruck GmbH, 51381 Leverkusen (DE); Airbus Deutschland GmbH, 21129 Hamburg (DE)
(72) Erfinder: ARNDT, Rainer, D-51373 Leverkusen (DE); CZERNY, Hans-Rudolf, D-53913 Swistal (DE)
(74) Vertreter: Müller, Enno, Dipl.-Ing.
(86) Internationale Anmeldenummer: PCT/EP1999/009509
(87) Internationale Veröffentlichungsnummer: WO 2000/034943

(56) Entgegenhaltungen:
- WO-A-96/08812
- DE-A- 19 616 340
- US-A- 4 690 847
- WERNER F: "NOISE INSULATION WITH HIGH TEMPERATURE RESISTANT FOAM" INGENIEURS DE L'AUTOMOBILE,FR,RAIP. BOULOGNE, Nr. 653, 1. Dezember 1989 (1989-12-01), Seiten 116-119, XP000163271 ISSN: 0020-1200
- LEE D K ET AL: "EFFECT OF MORPHOLOGY ON SOUND ATTENUATION OF FLEXIBLE POLYMERIC FOAMS" JOURNAL OF CELLULAR PLASTICS,US,TECHNOMIC PUBLISHING CO.INC. WESTPORT CONN, Bd. 27, Nr. 1, 1. Januar 1991 (1991-01-01), Seiten 135-142, XP000222963 ISSN: 0021-955X

## Beschreibung

Die Erfindung betrifft ein mehrlagiges Isolationselement nach den Merkmalen des Oberbegriffes des Anspruches 1.

Derartige Isolationselemente sind bereits in verschiedener Form bekannt. Diese sind jedoch hinsichtlich verschiedener Anforderungen, die in der Regel kombinativ verwirklicht sein sollen, nicht in jeder Hinsicht zufriedenstellend. Zu diesen Anforderungen zählt eine hohe Schallabsorption und/oder Schalldämmung, die besondere Kurvencharakteristika hinsichtlich einer Schallabsorptionskurve und einer Schalldämm-Messkurve in einem Frequenzband zwischen 10 und 20.000 Hz zulässt. Eine hohe Wärmedämmung sowie eine geringe Flüssigwasserbildung bei großen Temperaturgradienten und großen Luftfeuchtegradienten, dies auch möglichst kombiniert mit vergleichsweise geringen Flächengewichten und einer guten Handhabbarkeit als Einbauelement.

Die DE 19616 340 A1 beschreibt ein Schallschutzelement bestehend aus zwei Lagen Schaumstoff, einem geschlossenzelligen und einem offenzelligen Schaumstoff. Der geschlossenzellige Schaumstoff bildet Abstandshalter aus, über welche er zugleich mit der Schicht offenzelligen Schaumstoffes verbunden ist. In der Literaturstelle "NOISE INSULATON WITH HIGH TEMPERATURE RESISTAND FOAM", INGENIEURS DE L'AUTOMOBILE, FR, RAIP. BOULOGNE, Nr. 653, 1. Dezember 1989, FRANCK WERNER ist augeregt, Polyimidschaumstoff als Schalldämmmaterial im kraftfahrzeugbau einzusetzen. Schließlich beschreibt die WO 96/08812 einen schichtenweise aufgebauten Schallabsorber, wobei die Schichten unterschiedliche Dichten und Steifigkeiten aufweisen. Sie können aus Vliesen und Schäumen bestehen. Die Schichten sind durch Abstandshalter getrennt, derart, dass zwischen den Schichten mehrere Resonanzkammern gebildet sind.

Diese vorbekannten Schallabsorber sind jedoch jeweils nicht in dem eingangs genannten Sinne zufriedenstellend. Die Erfindung beschäftigt sich daher mit der Aufgabe, ein Isolationselement der in Rede stehenden Art anzugeben, welches sich durch eine hohe Erfüllung einer oder mehrerer der eingangs genannten Anforderungen auszeichnet.

Diese Aufgabe ist beim Gegenstand des Anspruches 1 gelöst, wobei darauf abgestellt ist, dass eine Schaumstofflage aus uneben, dreidimensional strukturiertem Polyimidschaumstoff besteht und die Lagen von einer Außenfolienlagen bildenden Folie umhüllt sind, welche Außenfolienlagen randverschweißt sind und hierdurch den Gesamtverbund zusammenhalten. Zufolge dieser Ausgestaltung ist ein Isolationselement geschaffen, das sich durch ein geringes Gewicht bei vergleichsweise großem Volumen auszeichnet. Diese Polyimid-Schaumstofflage ist derart strukturiert, daß diese sich in Ebenenerstreckung betrachtet in eine dritte Dimension, d. h. der dieser Lage übergeordneten Vlieslage zugewandt bzw. der dieser Lage untergeordneten Vlieslage abgewandt bspw. mittels bereichsweiser Erhebungen erstreckt.
Diese können weiter bspw. durch wellen- oder pockenartige Erhebungen bzw. Ausformungen gebildet sein. Diesbezüglich kann weiter ein formgeschäumter Polyimid-Schaumstoff Verwendung finden. Die auf einer Oberseite ausgebildete unebene Struktur des Polyimid-Schaumstoffes kann sich auch auf der Unterseite im Negativ wiederfinden, so daß erfindungsgemäß beide Oberflächen uneben, dreidimensional strukturiert sind, zur Vergrößerung der Gesamtoberfläche der Schaumstofflage. Im weiteren betrifft die Erfindung auch ein mehrlagiges Isolationselement mit zwei Schaumstofflagen, die in übereinander angeordneten Schichten vorgesehen sind, wobei hier erfindungsgemäß darauf abgezielt ist, daß eine Schaumstofflage aus unebenem, dreidimensional strukturiertem Polyimid-Schaumstoff besteht. Unabhängig vom wahlweisen Schichtaufbau, also Vlieslage mit Schaumstofflage oder zwei Schaumstofflagen, ist in einer bevorzugten Ausgestaltung des Erfindungsgegenstandes vorgesehen, daß die Schaumstofflage aus einem zugeschnittenen Schaumstoff besteht. Besonders bevorzugt ist hierbei, daß die Schaumstofflage zick-zack-förmig verläuft,
wobei dieser Verlauf in Ebenenerstreckung der Schaumstofflage ausgebildet ist. Demzufolge erstrecken sich die durch die Zick-Zack-Form gebildeten Erhebungen in Richtung auf die darüber und/oder darunter angeordnete Lage. Hierdurch wird die über und/oder unter der erfindungsgemäß ausgebildeten Schaumstofflage angeordnete Lage (Vlieslage oder weitere Schaumstofflage) zu der Polyimid-Schaumstofflage beabstandet, womit sich in den Zwickel der Zick-Zack-Form im Querschnitt etwa V-förmige Hohlräume bilden. Als besonders vorteilhaft erweist es sich hierbei, daß über die Dicke und/oder den Winkelverlauf zur Senkrechten der Zick-Zack-Stege ein gewünschtes Schall-Absorbtionsverhalten eingestellt ist. Zufolge dieser Ausgestaltung ist das Schall-Absorbtionsverhalten im Zuge der Herstellung der erfindungsgemäßen Schaumstofflage durch die Wahl der Materialdicke und/oder den Verlauf der Zick-Zack-Struktur voreinstellbar. In weiterer Ausgestaltung des Erfindungsgegenstandes ist vorgesehen, daß die Schaumstofflage ober- und unterseitig von einer Vlieslage überdeckt ist. Hierbei kann es sich jeweils um ein genadeltes, verdichtetes bzw. mechanisch verfestigtes Vlies handeln. Weiter können hier auch Melofilfasern in einem Anteil von 10-70 %, vorzugsweise 50 % zum Einsatz kommen. Weiter ist denkbar, die obere, bevorzugt der Lärmquelle zugewandte Vlieslage als Melt-Blown-Vlies und die untere Lage als thermisch gebundenes Volumenvlies auszubilden. Weiter besteht auch die Möglichkeit, eine Mischung aus Melaminfasern und Basofilfasern zur Herstellung eines dreidimensionalen Gerüstes zu verwenden. Darüber hinaus besteht bei einer Anordnung von mindestens zwei übereinanderliegenden Schichten aus Schaumstoff jede Schaumstofflage aus Polyimid zu bilden, wobei die uneben, dreidimensional strukturierte, bevorzugt zick-zack-förmig strukturierte Polyimid-Schaumstofflage ober- und unterseitig mit einer ebenen, im Verhältnis zur strukturierten Schaumstofflage relativ dünnen Polyimid-Schaumstofflage überdeckt ist. Darüber hinaus können auch zwei Schaumstofflagen vorgesehen sein, zwischen welchen eine Vlieslage vorgesehen ist. Bevorzugt wird hierbei eine Ausgestaltung, bei welcher beide Schaumstofflagen entsprechend den zuvor beschriebenen Ausführungen uneben, dreidimensional strukturiert als Polyimid-Schaumstofflagen ausgebildet sind und die zwischengeschaltete Vlieslage ein Melt-Blown-Vlies ist. Die Lagen des Isolationselementes sind desweiteren von einer Folie umhüllt. Insbesondere besteht diese Umhüllungsfolie aus zwei Folienlagen, welche weiter bevorzugt Außenlagen sind. Diese Folienlagen umhüllen die übereinander angeordneten Isolationsschichten zur Bildung eines kompakten, mehrlagigen Isolationselementes. Auch können die Folienlagen zusätzlich als Zwischenlagen vorgesehen sein. Die Außenfolien sind weiter bevorzugt randverschweißt, jedoch können die Vlies- und/oder Schaumstofflagen sämtlich oder zum Teil mit in die Schweißnaht integriert sein etwa durch eine bis nahe auf Null gehende randverdichtete Vlies- und/oder Schaumstofflagen. Eine solche Randverdichtung kann auch zur Bauteilformgebung genutzt werden. Auch können Befestigungselemente in eine solche Schweißnaht integriert werden. Die Zusammenfügung der Außenfolien ist hierbei geeigneterweise derart, daß der Gesamtverbund allein durch die randverschweißten Folien und gegebenenfalls Vliesund/oder Schaumstofflagen zusammengehalten sind. Eine Verklebung, Kaschierung oder dergleichen der einzelnen Lagen ist nicht erforderlich und bevorzugt auch nicht vorgesehen. Die Lagen sind -jedenfalls außerhalb des Randbereiches- nur einfach übereinander gelegt. Es ergibt sich gleichsam ein Kissen mit einer durch die Außenfolien gebildeten Hülle. Partielle, durch Verschweißungen, insbesondere im Randbereich herbeigeführte Verdichtungen können zur Aufnahme von Befestigungselementen und/oder Versteifungen des Bauteiles beitragen. Die mehreren Lagen (Vlies- und/oder Schaumstofflagen) führen zu einer Art Prallfüllung. Für den Gegenstand ist auch von Bedeutung, daß die Flüssigwasserbildung in dem Bauteil verringert ist. Die verwendeten Folien, sowohl die Außenfolien wie auch gegebenenfalls zwischenfolien weisen unterschiedliche Wasserdurchlässigkeit auf, wobei bevorzugt wasserdampfdurchlässige Membranfolien Verwendung finden. Bevorzugt werden auch Folien verwendet, die richtungsaktive Wasserdampfdurchlässigkeiten aufweisen. Es können auch Folien eingesetzt werden, die feuchtigkeits- und/oder temperaturabhängige Wasserdampfdurchlässigkeiten aufweisen. Weiter können diese Folien auch faserverstärkt sein, wobei diesbezüglich weiter bevorzugt ist, diese Fasern innenseitig der Folie vorzusehen.

Nachstehend ist die Erfindung desweiteren anhand der beigefügten Zeichnung, die jedoch lediglich ein Ausführungsbeispiel darstellt, näher erläutert. Hierbei zeigt:
- Fig. 1: eine partiell geschnittene perspektivische Darstellung eines erfindungsgemäßen mehrlagigen Isolationselementes;
- Fig. 2: eine stark vergrößerte Darstellung des Schnittes gemäß der Linie II-II in Fig. 1.

Mit Bezug zu Fig. 1 ist ein Isolationselement 1 dargestellt, welches sich aus einer unteren und einer oberen Außenfolien 2 bzw. 3 und aus drei mittigen Lagen 4, 5 und 6 besteht.

Die eben ausgebildeten Vlieslagen 4 und 6 sind aus gleichartigem oder nicht gleichartigem Vliesmaterial gebildet. Die Fasern des Vliesmaterials bestehen aus einem Polymer, wie bspw. PPS oder einer Mischung aus PPS und Copolyester und anderen organischen oder anorganischen Fasern, wobei die Flächengewichte der Vlieslagen 4 und 6 zwischen 50 und 800 g/m² liegen. Zudem kann die obere, bevorzugt einer Lärmquelle zugewandte Vlieslage 6 aus einem Melt-Blown-Vlies und die untere Vlieslage 4 aus einem thermisch gebundenen Volumenvlies und/oder einer Schaumstofflage bestehen.

Die Fasern sind thermoplastisch und inhärent flammwidrig. Die Granulate, aus welchen die Vliesfasern gewonnen werden, weisen eine bestimmte Schmelz-Viskosität auf. Die Vliese sind auch hydrolysebeständig. Zudem sind sie akustisch absorbierend sowie dämmend. Darüber hinaus wirken sie wärmeisolierend. Sie können auch intumeszierend ausgerüstet werden, um das Brandverhalten (günstig) zu beeinflussen.

Die mittlere Lage 5 ist als Polyimid-Schaumstofflage ausgebildet, welche, wie insbesondere aus der Schnittdarstellung in Fig. 2 zu erkennen, uneben, dreidimensional strukturiert ist. Konkret ist die Ausbildung so gewählt, daß die Schaumstofflage in Ebenenerstreckung zick-zack-förmig verläuft. Durch die Wahl eines Polyimid-Schaumstoffes ist eine bei vergleichsweise großem Volumen sehr leichtgewichtige Mittellage zur Bildung des Isolationselementes 1 geschaffen.

Die Schaumstofflage besteht aus einem zugeschnittenen Polyimid-Schaumstoff, wobei durch die Dicke und/oder den Winkelverlauf zur Senkrechten der Zick-Zack-Stege 7 ein gewünschtes Schall-Absorbtionsverhalten einstellbar ist. In dem gezeigten Ausführungsbeispiel ist eine Materialdicke d von ca. 8 mm gewählt, bei einer Gesamthöhe h der zick-zack-förmigen Schaumstofflage 5 von ca. 24 mm. Es ist somit ein Verhältnis von Materialdicke d zu Lagenhöhe h von ca. 1 : 3 eingestellt. Eine weiter bevorzugte Materialdicke d ist 35 mm, bei einer Höhe h von 60 mm; dies ergibt ein Verhältnis von 1:1,7

Weiter ist ein Winkel Alpha der Stege 7 zur Senkrechten von 45-60°, bspw. 55° gewählt.

Die Dicken der Vlieslagen 4 und 6 betragen -in nicht komprimiertem Zustand- etwa ein Drittel bis ein Zehntel der Dicke der mittleren Lage (Schaumstofflage 5). Die Dicken der Vlieslagen 4 und 6 liegen absolut gesehen im Bereich von 0,5 bis 5 mm.

Durch die Übereinanderanordnung der Einzellagen 4 bis 6 entstehen im Bereich der durch die Zick-Zack-Form der mittleren Schaumstofflage 5 gebildeten Zwickel durch die jeweils zugeordnete Vlieslage 4 bzw. 6 abgedeckte, V-förmige Hohlräume 8. Weiter kann hierdurch bedingt jede Vlieslage 4, 6 gemäß der Querschnittsdarstellung in Fig. 2 in Ebenenerstreckung eine leichte Wellenstruktur aufweisen; ist demnach nicht straff auf die mittlere Schaumstofflage 5 aufgespannt.

Die Folienlagen 2 und 3 sind faserverstärkte Folien sehr geringer Dicke. Die Dicke liegt zwischen 10 und 50 µm, vorzugsweise bei 20 µm. Die Dichte liegt bei ca. 0,9 bis 1,4 g/cm³. Die Folien sind gleichfalls thermoplastisch und hydrolysebeständig. Insbesondere weisen sie auch aufeinander abgestimmte Wasserdampfdurchlässigkeiten auf.

Werkstoffmäßig kann es sich um inhärent flammwidrige Polymere handeln. Als Fasern können bspw. Glasfasern, aber auch Melamin-Harzfasern aufkaschiert sein. In dem dargestellten Ausführungsbeispiel ist lediglich die untere Außenfolienlage 2 faserverstärkt, wobei die Fasern 9 innenseitig dieser Folie 2 vorgesehen sind. Die Fasern 9 sind in Fig. 1 durch ein Raster auf der unteren Außenfolienlage 2 angedeutet. In der Querschnittsdarstellung gemäß Fig. 2 ist die Überkreuz-Anordnung der Fasern 9 maßstäblich übertrieben dargestellt.

Bevorzugt sind die Fasern 9 lediglich einseitig der Folie vorgesehen. Das Raster liegt zwischen etwa 1 und 5 mm. Es sind jeweils quer zueinander verlaufende Fasern vorgesehen.

Die Außenfolienlagen 2, 3 sind randverschweißt, wobei über das dargestellte Ausführungsbeispiel hinaus auch die Integration der Vlies- und/oder Schaumstofflagen 4 bis 6 sämtlich oder zum Teil in die Schweißnaht 10 denkbar ist, dies etwa durch eine bis nahe auf Null gehende Randverdichtung der Vlies- und/oder Schaumstofflagen 4 bis 6.

Die Randverdichtung kann zur Bauteilformgebung genutzt werden. Auch können Befestigungselemente in eine solche Schweißnaht 10 integriert werden.

Der Gesamtverbund ist allein durch die randverbundenen oder randverschweißten Folien 2, 3, gegebenenfalls unter Einbindung der Vlies- und/oder Schaumstofflagen 4 bis 6 zusammengehalten.

Die Lagen 4 bis 6 sind -jedenfalls außerhalb des Randbereiches- nur einfach übereinandergelegt. Es ergibt sich gleichsam ein Kissen mit einer durch die Außenfolie 2, 3 gebildeten Hülle.

## Patentansprüche

1. Mehrlagiges Isolationselement mit einer Vlieslage (4 oder 6) und einer Schaumstofflage (5) oder zwei Schaumstofflagen, welche Lagen in übereinander angeordneten Schichten vorgesehen sind, **dadurch gekennzeichnet, dass** eine Schaumstofflage (5) aus uneben, dreidimensional strukturiertem Polyimidschaumstoff besteht und dass die Lagen (4 oder 6, 5) von einer Außenfolienlagen bildenden Folie umhüllt sind, welche aus Folienlagen (2,3) besteht, und die Außenfolienlagen randverscheißt sind und hierdurch den Gesamtverbund zusammenhalten.

2. Mehrlagiges Isolationselement nach Anspruch 1, **dadurch gekennzeichnet, dass** die Schaumstofflage (5) zickzack-förmig verläuft.

3. Mehrlagiges Isolationselement nach Anspruch 2, **dadurch gekennzeichnet, dass** sich in den Zwickel an der Zickzack-Form im Querschnitt etwa V-förmige Hohlräume bilden.

4. Isolationselement nach einem der Ansprüche 1 bis 3, **dadurch gekennzeichnet, dass** eine Schaumstofflage (5) aus einem zugeschnittenen Schaumstoff besteht.

5. Isolationselement nach einem der Ansprüche 2 bis 4, **dadurch gekennzeichnet, dass** über die Dicke (d) und/oder der Winkelverlauf (Winkel Alpha) zur Senkrechten der Zickzack-Stege (7) ein gewünschtes Schall-Absorptionsverhalten eingestellt ist.

6. Isolationselement nach einem der Ansprüche 1 bis 5, **dadurch gekennzeichnet, dass** die Schaumstofflage (5) ober- und unterseitig von einer Vlieslage (4, 6) überdeckt ist.

7. Isolationselement nach einem der Ansprüche 1 bis 6, **dadurch gekennzeichnet, dass** im Falle von zwei Schaumstofflagen (5) zwischen den Schaumstofflagen (5) eine Vlieslage (4) vorgesehen ist.

8. Isolationselement nach einem der Ansprüche 1 bis 7, **dadurch gekennzeichnet, dass** die Folienlagen (2,3) wasserdampfdurchlässige Membranfolien sind.

9. Isolationselement einem der Ansprüche 1 bis 8, **dadurch gekennzeichnet, dass** eine Folie (2) faserverstärkt ist.

10. Isolationselement nach Anspruch 9, **dadurch gekennzeichnet, dass** die Fasern (9) innenseitig der Folie (2, 3) vorgesehen sind.

11. Isolationselement nach einem der Ansprüche 1 bis 10, **dadurch gekennzeichnet, dass** über die Dicke und/ oder das Flächengewicht und/oder die Dicke und/oder das Material der Folie das Schalldämmverhalten des Isolationselementes im Hinblick auf ein bestimmtes Schalldämmmaß eingestellt ist.

## Claims

1. Multi-layer insulating element having a nonwoven layer (4 or 6) and a foam layer (5) or two foam layers, which layers are provided in plies arranged one above another, **characterised in that** a foam layer (5) consists of uneven, three-dimensionally structured polyimide foam and **in that** the layers (4 or 6, 5) are covered by a film forming outer film layers, which outer film layers consist of film layers (2, 3), and which are edge-welded and thus hold together the whole composite.

2. Multi-layer insulating element according to claim 1, **characterised in that** the foam layer (5) runs like a zig-zag.

3. Multi-layer insulating element according to claim 2, **characterised in that** cavines of approximately V-shaped cross-section are formed in the wedges of the zig-zag shape.

4. Insulating element according to one of claims 1 to 3, **characterised in that** a foam layer (5) consists of a cut-to-size foam.

5. Insulating element according to one of claims 2 to 4, **characterised in that** a required sound-absorption behaviour is adjusted via the thickness (d) and/or the angle path (angle alpha) to the vertical of the zig-zag bars (7).

6. Insulating element according to one of claims 1 to 5, **characterised in that** the foam layer (5) is covered on the upper and lower side by a nonwoven layer (4, 6).

7. Insulating element according to one of claims 1 to 6, **characterised in that** in the case of two foam layers (5), a nonwoven layer (4) is provided between the foam layers (5).

8. Insulating element according to one of claims 1 to 7, **characterised in that** the film layers (2, 3) are vapour-permeable membrane films

9. Insulating element according to one of claims 1 to 8, **characterised in that** one film (2) is fibre-reinforced.

10. Insulating element according to claim 9, **characterised in that** the fibres (9) are provided on the inner side of the film (2, 3).

11. Insulating element according to one of claims 1 to 10, **characterised in that** the sound-insulating behaviour of the insulating element with regard to a certain sound reduction factor is adjusted via the thickness and/or the weight per unit area and/or the thickness and/or the material of the film.

## Revendications

1. Elément d'isolation multicouches, ayant une couche de non-tissé (4 ou 6) et une couche de matière en mousse (5) ou deux couches de matière en mousse, lesdites couches étant prévues en strates disposées l'une sur l'autre, **caractérisé en ce qu'**une couche de matière en mousse (5) se compose d'une matière en mousse de polyimide structurée inégalement, en trois dimensions et **en ce que** les couches (4 ou 6, 5) sont entourées d'une feuille, formant des couches de feuilles externes, qui se compose de couches de feuilles (2, 3), et **en ce que** les couches de feuilles externes sont soudées à la périphérie et maintiennent ainsi le composite entier.

2. Elément d'isolation multicouches selon la revendication 1, **caractérisé en ce que** la couche de matière en mousse (5) a un profil en zig-zag.

3. Elément d'isolation multicouches selon la revendication 2, **caractérisé en ce qu'**il se forme des espaces creux à peu près en forme de V dans les pics du profil en zig-zag, dans la section transversale.

4. Elément d'isolation multicouches selon l'une des revendications 1 à 3, **caractérisé en ce qu'**une couche de matière en mousse (5) se compose d'une matière en mousse coupée.

5. Elément d'isolation selon l'une des revendications 2 à 4, **caractérisé en ce que**, par l'épaisseur (d) et/ou l'amplitude de l'angle (angle alpha) par rapport à la verticale du pic en zig-zag (7), un comportement d'absorption phonique souhaité est ajusté.

6. Elément d'isolation selon l'une des revendications 1 à 5, **caractérisé en ce que** la couche de matière en mousse (5) est recouverte sur la face inférieure et la face supérieure par une couche de non-tissé (4, 6).

7. Elément d'isolation selon l'une des revendications 1 à 6, **caractérisé en ce que**, dans le cas de l'existence de deux couches de matière en mousse (5), une couche de non-tissé (4) est prévue entre les couches de matière en mousse (5).

8. Elément d'isolation selon l'une des revendications 1 à 7, **caractérisé en ce que** les couches de feuilles (2, 3) sont des feuilles de membrane perméables à la vapeur d'eau.

9. Elément d'isolation selon l'une des revendications 1 à 8, **caractérisé en ce qu'**une feuille (2) est renforcée de fibres.

10. Elément d'isolation selon la revendication 9, **caractérisé en ce que** les fibres (9) sont prévues sur la face interne de la feuille (2, 3).

11. Elément d'isolation selon l'une des revendications 1 à 10, **caractérisé en ce que**, par l'épaisseur et/ou le poids surfacique et/ou l'épaisseur et/ou la matière de la feuille, le comportement d'isolation phonique de l'élément d'isolation est ajusté par rapport à une mesure d'isolation phonique déterminée.
